# EUROPÄISCHE PATENTSCHRIFT

(11) **EP 3 194 281 B1**
(45) Veröffentlichungstag und Bekanntmachung des Hinweises auf die Patenterteilung: **13.03.2019**
(21) Anmeldenummer: 15775364.1
(22) Anmeldetag: 15.09.2015
(51) Int. Cl.: B65D 5/00, B65D 5/32

(54) **STEIGE IN FORM EINER LASCHENVERKLEBTEN SCHACHTEL AUS KARTON**
CRATE IN THE FORM OF A FLAP-ADHESIVELY-BONDED BOX COMPOSED OF CARDBOARD
CAGEOT SE PRÉSENTANT SOUS LA FORME D'UNE BOÎTE EN CARTON À RABATS DE FIXATION COLLÉS

(30) Priorität: 16.09.2014 AT 506472014; 29.09.2014 AT 506902014
(43) Veröffentlichungstag der Anmeldung: 26.07.2017
(73) Patentinhaber: Maier, Gottfried, 4540 Bad Hall (AT)
(72) Erfinder: Maier, Gottfried, 4540 Bad Hall (AT)
(74) Vertreter: Patentanwaltskanzlei Hübscher
(86) Internationale Anmeldenummer: PCT/AT2015/050231
(87) Internationale Veröffentlichungsnummer: WO 2016/040977

(56) Entgegenhaltungen:
- WO-A1-03/072444
- DE-A1-102005 058 289
- DE-U1- 9 411 769
- FR-A1- 2 761 340
- FR-A1- 2 761 341
- JP-A- 2004 136 953
- US-A- 2 868 430

## Beschreibung

Die Erfindung bezieht sich auf eine Steige in Form einer laschenverklebten Schachtel aus Karton mit einem Boden und einem vom Boden aufragenden Mantel, der durch zwischen den Mantelecken einwärts gefalzte Randlaschen verstärkte, obere Längsrandabschnitte zur Abtragung der Auflast über die Umfangswände bildet und im Bereich der Mantelecken Rastansäze aus Ansatzlappen aufweist, die über den Rand der verstärkten Längsrandabschnitte überstehen, wobei der Boden im Bereich der Mantelecken mit an die Rastansätze angepassten Aussparungen versehen und der Mantel im Bereich der Bodenaussparungen in einer dem Überstand der Rastansätze über den Rand der verstärkten Längsrandabschnitte entsprechenden Tiefe ausgenommen ist.

Bekannte Steigen aus Karton werden häufig aus einem laschenverklebten Zuschnitt gefertigt, wobei die von einem Boden aufragenden Umfangswände des Mantels zwischen den Mantelecken im Bereich der dem Boden gegenüberliegenden Längsränder durch einwärts gefalzte Randlaschen verstärkt sind. Nachteilig bei solchen laschenverklebten Schachteln in Form von oben offenen Steigen ist die mangelnde Stapelfähigkeit. Um stapelfähige Steigen aus Karton herzustellen, ist es beispielsweise bekannt (FR 2 226 844), an zwei einander gegenüberliegenden Umfangswänden parallel zum Boden einwärts gebogene Wandstege vorzusehen, die mit Hilfe von Befestigungslaschen befestigt werden. Die einwärts gebogenen Wandstege bilden somit Auflageflächen für aufgesetzte Steigen gleicher Bauart. Um ein gegenseitiges Versetzen der gestapelten Steigen zu verhindern, sind die an den Umfangswänden mit den abgewinkelten Wandstegen anschließenden Wände des Mantels mit nach oben vorstehenden Ansätzen versehen, die in eine Bodenaussparung der jeweils aufgesetzten Steigen eingreifen. Diese nach oben vorstehenden Wandansätze weisen jedoch eine geringe Eigenfestigkeit auf, sodass mit einer Beschädigung dieser Ansätze gerechnet werden muss, womit die Stabilität von solche schadhafte Steigen aufweisenden Stapeln beeinträchtigt wird. Dies gilt auch für Steigen, bei denen die nach oben vorstehenden, in Bodenöffnungen einer aufgesetzten Steige eingreifenden Wandstege nicht den um 90° einwärtsgebogenen Wandstegen zugeordnet sind, sondern von einwärts gefalzten Randlaschen zur Verstärkung der Längswände (US 6 481 619 B1) oder zur Verstärkung der Wände auf der Schmalseite der Steige (US 2005/0040217 A1) gebildet werden.

Darüber hinaus ist es bekannt (DE 20 2010 009 800 U1), in den Eckbereichen quaderförmiger Steigen einander paarweise gegenüberliegende Übergriffslaschen vorzusehen, die ausgehend von den einander gegenüberliegenden oberen Wandrändern paarweise gegeneinander ansteigen und mit einem den Wandrand übersteigenden Endabschnitt eine Rastkante zum Eingriff in einen Bodenschlitz einer aufgesetzten Steige gleicher Bauart bilden. Abgesehen davon, dass durch die in einer Richtung unter einem flachen Winkel ansteigenden Übergriffslaschen jeweils nur eine Stapelsicherung entgegen der Anstiegsrichtung möglich ist, was einen ordnungsgemäßen Eingriff jeweils zweier einander gegenüberliegender Übergriffslaschen in die Bodenschlitze einer aufgesetzten Steige bedingt, kann der frei von einem Befestigungssteg abstehende, die Rastkante bildende Endabschnitt der Übergriffslaschen die erforderliche Stabilität für eine sichere Verrastung der gestapelten Steigen nicht sicherstellen, zumal das Gewicht der jeweils aufgesetzten Steigen überwiegend über die Übergriffslaschen auf den Mantel abgetragen werden muss.

Zur Ausbildung von Stapelansätzen, die in Bodenaussparungen einer aufgesetzten Steige eingreifen, ist es außerdem bekannt (WO 03/072444 A1), um 90°einwärtsgebogene Ansatzlappen an Übergriffslaschen vorzusehen, die an einer Mantelwand vogesehen sind und die anschließende Mantelwand unter einer Eckausbildung umgreifen. Diese Ansatzlappen sind mit einer abgewinkelten Längsrandlasche der die Übergriffslaschen bildenden Mantelwand verklebt, sodass der Stapelansatz lediglich eine der Dicke der Ansatzlappen entsprechende Höhe aufweisen kann.

Nach der US 2 868 430 und der FR 2 761 340 sind zur Verstärkung der Ecken einer Steige an den Mantelwänden Ansatzlappen vorgesehen, die um 90° einwärtsgebogen und mit der gegenüberliegenden Seite der Ecke verklebt sind, doch dienen diese Eckverstärkungen zur Aufnahme der durch eine aufgesetzte Steige bedingten Auflast, was eine Stapelsicherung durch diese Ansatzlappen ausschließt. Aus der JP 2004 136953 ist eine weitere stapelbare Steige mit verstärkten Rändern, überstehenden Rastansätzen und angepassten Bodenaussparungen bekannt.
Der Erfindung liegt somit die Aufgabe zugrunde, eine Steige aus Karton so auszubilden, dass nicht nur eine hohe Eigenstabilität sichergestellt, sondern auch eine den rauen Betriebsanforderungen entsprechende Stapelbarkeit gewährleistet werden kann.
Die Erfindung löst die gestellte Aufgabe durch die Merkmale des Anspruchs 1.
Durch die um 90° einwärts gebogenen Ansatzlappen, die die Umfangswände des Mantels jeweils im oberen Bereich der sich zwischen den Umfangswänden ergebenden Mantelecken miteinander verbinden und über den Rand der verstärkten Längsrandabschnitte der Umfangswände nach oben vorstehen, werden im Bereich der Mantelecken der Schachtel vorragende, stabile Rastansätze geschaffen, über die die einzelnen Steigen eines Steigenstapels in ihrer gegenseitigen Stapellage festgehalten werden können, wenn diese vorstehenden Rastansätze in eine Bodenaussparung eingreifen, die an die Umrissform der durch die Ansatzlappen gebildeten Rastansätze angepasst ist. Die im Bereich der vier Mantelecken in die Bodenaussparungen einer aufgesetzten Steige eingreifenden Rastansätze halten somit die jeweils aufgesetzte Steige formschlüssig fest, wobei die Abtragung der Auflast über die Umfangswände erfolgt, die zu diesem Zweck mit durch einwärts gefalzte Randlaschen verstärkten Längsrandabschnitten zwischen den vorstehenden Rastansätzen versehen sind.
Zur Ausbildung der Rastansätze kann der Mantel auf beiden Seiten der Mantelecken um gegenüber dem Rand der verstärkten Längsrandabschnitte jeweils nach außen versetzte Rilllinien um 90° einwärts gebogene und miteinander verklebte Ansatzlappen aufweisen, sodass die Verbindung der sich in den Mantelecken treffenden Umfangswände über die miteinander verklebten Ansatzlappen der einander gegenüberliegenden Seiten der Mantelecken erfolgt.

Die überstehenden Rastansätze können auch durch nur auf einer Seite der Mantelecken vorgesehenen Ansatzlappen gebildet werden, die auf der der anderen Seite der Mantelecken zugekehrten Seite eine Klebelasche aufweisen, sodass der Ansatzlappen an der gegenüberliegenden Seite des Mantelecks festgeklebt werden kann.

Um beim Falzen der miteinander zu verklebenden Ansatzlappen die jeweilige Dicke der Ansatzlappen zu berücksichtigen, können die Rilllinien der um 90° einwärts gebogenen Ansatzlappen jeweils gegeneinander entsprechend versetzt sein.

Zur Verstärkung der Rastansätze aus den miteinander verklebten Ansatzlappen können die Ansatzlappen eine quadratische Grundform aufweisen und entlang einer Diagonale gefalzt sein, sodass sich im Bereich der Ansatzlappen eine Verdoppelung der Dicke der miteinander verklebten Ansatzlappen ergibt. Die nach der Falzung dreieckförmigen Ansatzlappen können übereinander zu liegen kommen. Hinsichtlich der Festigkeit werden jedoch günstigere Konstruktionsverhältnisse geschaffen, wenn einer der beiden miteinander verklebten Ansatzlappen um den gefalzten anderen Ansatzlappen gefalzt wird.

Obwohl beim Vorsehen der Ansatzlappen auf nur einer Seite der Mantelecken eine Anordnung der Klebelasche auf der Innenseite des Mantelecks grundsätzlich möglich ist, ergeben sich bessere Festigkeitsverhältnisse, wenn die Klebelasche der Ansatzlappen die Außenseite der Mantelecke übergreifen, weil dann der Ansatzlappen auf einem Randabschnitt der angrenzenden Umfangswand des Mantels zusätzlich abgestützt werden kann.

Um eine satte Auflage der gestapelten Steigen auf den verstärkten Längsrandabschnitten der jeweils unteren Steige sicherzustellen, ist der Mantel im Bereich der Bodenaussparungen in einer dem Überstand der durch die Ansatzlappen gebildeten Rastansätze über den Rand der verstärkten Längsrandabschnitte entsprechenden Tiefe ausgenommen. Dies bedeutet, dass aufgrund der Mantelausnehmungen im Bereich der Bodenaussparungen die Auflasten nicht über die Mantelecken abgetragen werden und daher die Ansatzlappen ausreichend tief in die Bodenaussparungen der jeweils aufgesetzten Steigen eingreifen können, um eine sichere Verankerung der einzelnen Steigen in einem Steigenstapel zu erreichen.
Um eine vorteilhafte Lastabtragung auf die jeweils untere Steige zu erhalten, können die verstärkten Längsrandabschnitte des Mantels bodenparallele Auflageflächen für die jeweils aufgesetzte Steige bilden. Diese Auflageflächen ergeben sich durch das Einwärtsfalzen der Randlaschen zwischen den vorstehenden Eckabschnitten über zwei parallele Rilllinien, sodass die Randlaschen zwischen den Eckabschnitten zunächst um 90° um die eine und dann um die andere Rilllinie gegen den Mantel zurückgebogen und mit dem Mantel verklebt sind.
Beim maschinellen Aufrichten und Verkleben erfindungsgemäßer Steigen ergeben sich Schwierigkeiten bei der Ausformung der bodenparallelen Auflageflächen, weil die Randlaschen im Bereich der Auflageflächen nicht an den Mantelwänden anliegen. Damit diese Schwierigkeiten vermieden werden, können die einwärts gefalzten Randlaschen zwischen den beiden Rilllinien zur Ausbildung einer Auflagefläche eine weitere Rilllinie aufweisen, die eine flächige Anlage der umgebogenen Lasche auch im Bereich der Auflagefläche erlaubt, die um diese zusätzliche Rilllinie gefalzt wird. Erst bei einer Belastung dieser gefalzten Auflagefläche beim Aufsetzen einer Steige wird die Auflagefläche um die zusätzliche Rilllinie auseinandergeklappt, um die aufgesetzte Steige aufzunehmen.

Einfache Konstruktionsverhältnisse bei der Ausbildung der Auflageflächen ergeben sich auch, wenn die beiden Rilllinien zur Ausbildung einer bodenparallelen Auflagefläche in einem der doppelten Dicke der Randlaschen entsprechenden Abstand voneinander angeordnet sind und durch einen gegen den Mantel einwärts gefalzten Randabschnitt eine verdoppelte Laschendicke aufweisen. In diesem Fall umfasst der verstärkte Längsrandabschnitt drei durch entsprechende Falzungen gebildete Kartonlagen, was eine erhöhte Festigkeit für die Steigen mit sich bringt.
Die üblicherweise bedruckten Umfangswände der Steigen stellen den kostenaufwendigeren Teil eines Kartonzuschnitts dar. Um eine kostengünstige Steige zu erhalten, empfiehlt es sich daher, den Mantel als einen vom Boden gesonderten Zuschnitt auszubilden. Diese gesonderten Mantelzuschnitte erlauben eine bessere Ausnützung der für den Mantelzuschnitt erforderlichen Kartonbögen, wobei der Bodenzuschnitt aus einem billigeren Karton zugeschnitten werden kann. Im Sinne der Beschränkung des Kartons für den Mantelzuschnitt auf die hierfür unbedingt erforderlichen Mantelbereiche empfiehlt es sich außerdem, dass der Boden mit sich bis zu den Randlaschen der verstärkten Längsrandabschnitte des Mantelzuschnitts erstreckende Klebelaschen versehen wird, sodass die Umfangswände des Mantels durch die Klebelaschen des Bodenzuschnitts zusätzlich verstärkt werden, was unter Umständen dazu führen kann, dass die Dicke des für den Mantelzuschnitt eingesetzten Kartons verringert werden kann.
In der Zeichnung ist der Erfindungsgegenstand beispielsweise dargestellt. Es zeigen
- Fig. 1: eine erfindungsgemäße Steige aus Karton in einer schematischen Seitenansicht,
- Fig. 2: den Mantelzuschnitt für eine Steige gemäß der Fig. 1 in einem kleineren Maßstab,
- Fig. 3: einen Bodenzuschnitt für eine Steige gemäß der Fig. 1,
- Fig. 4: einen den Boden und den Mantel einer erfindungsgemäßen Steige gemeinsam bildenden Zuschnitt,
- Fig. 5: eine zum Teil aufgerissene Draufsicht auf ein Eck einer erfindungsgemäßen Steige in einem größeren Maßstab,
- Fig. 6: einen Schnitt nach der Linie VI-VI der Fig. 5,
- Fig. 7: einen Schnitt einer Konstruktionsvariante entsprechend der Linie VII-VII der Fig. 1 in einem größeren Maßstab,
- Fig. 8: eine weitere Konstruktionsvariante für einen verstärkten Längsrandabschnitt in einer der Fig. 7 entsprechenden Darstellung,
- Fig. 9: den Zuschnitt für eine weitere Konstruktionsvariante einer erfindungsgemäßen Steige,
- Fig. 10: eine stirnseitige Ansicht einer Steige gemäß dem Zuschnitt nach der Fig. 9 in einem größeren Maßstab,
- Fig. 11: die Steige nach der Fig. 10 in einer Draufsicht im Bereich einer Umfangswand und
- Fig. 12: einen Schnitt nach der Linie XII-XII der Fig. 11 in einem größeren Maßstab.

Die Steige gemäß dem Ausführungsbeispiel nach den Fig. 1 bis 3 wird durch eine laschenverklebte Schachtel aus Karton gebildet, die einen in seiner Grundform rechteckigen Boden 1 und einen vom Boden aufragenden Mantel 2 aufweist. Der Boden 1 und der Mantel 2 werden durch gesonderte Zuschnitte gebildet, wobei der Mantelzuschnitt 3 und der Bodenzuschnitt 4 vorzugsweise aus einem unterschiedlichen Kartonwerkstoff gefertigt werden. So könnte der Mantelzuschnitt 3 aus einem Wellkarton bestehen und der Bodenzuschnitt 4 aus einem Vollkarton gefertigt sein, was jedoch keineswegs zwingend ist.

Wie der Fig. 2 entnommen werden kann, weist der Mantelzuschnitt 3 vier durch Rilllinien 5 voneinander getrennte Umfangswände 6 und 7 auf, die einander in der fertigen Steige paarweise gegenüberliegen. Zwischen den durch die Rilllinien 5 bestimmten Mantelecken sind die Umfangswände 6 und 7 mit Randlaschen 8 versehen, die zur Ausbildung von verstärkten oberen Längsrandabschnitten um Falzlinien 9 einwärts gefalzt werden.

Auf beiden Seiten der Mantelecken bildet der Mantelzuschnitt 3 Ansatzlappen 10, 11, die zur Fertigung der Steige um Rilllinien 12, 13 um 90° eingebogen und miteinander verklebt werden, um jeweils einen über den durch die einwärts gefalzten Randlaschen 8 gebildeten Rand 14 vorstehenden Rastansatz 15 auszubilden, wie dies insbesondere den Fig. 1 und 6 entnommen werden kann. Zu diesem Zweck sind die Rilllinien 12 und 13 der Ansatzlappen 10 und 11 gegenüber dem durch die Rilllinien 9 bestimmten Rand 14 und gegeneinander versetzt. Zur Verstärkung dieser Rastansätze 15 können die im Wesentlichen eine quadratische Grundform aufweisenden Ansatzlappen 10 und 11 entlang einer Diagonalen gefalzt werden, sodass sich ein in der Draufsicht nach der Fig. 5 dreieckförmiger Rastansatz 15 ergibt. Auf der gegenüberliegenden Bodenseite der Mantelecken sind die Umfangswände 6 und 7 entsprechend dem Überstand der sich durch die miteinander verklebten Ansatzlappen 10, 11 ergebenden Rastansätze 15 ausgenommen. Diese Ausnehmungen sind mit 16 bezeichnet.

Der zugehörige Bodenzuschnitt 4 weist in den Bereichen der Mantelecken an die Umrissform der miteinander verklebten Ansatzlappen 10, 11 angepasste Aussparungen 17 auf, zwischen denen Klebelaschen 18 vorgesehen sind. Die Breite dieser Klebelaschen 18 ist so gewählt, dass sie sich bei der fertiggestellten Steige bis zu den Randlaschen 8 der verstärkten Längsrandabschnitte des Mantelzuschnitts 3 erstrecken, sodass die Umfangswände 6 und 7 der Steige im lastabtragenden Bereich über die gesamte Höhe doppelwandig ausgebildet sind.

Um eine Steige aus dem Mantelzuschnitt 3 und dem Bodenzuschnitt 4 zu fertigen, wird der Mantel um die Rilllinien 5 gefaltet und mit Hilfe einer Klebelasche 19 umfangsseitig um den Boden 1 geschlossen, der mit Hilfe seiner Klebelaschen 18 auf der Innenseite der Umfangswände 6 und 7 festgeklebt wird. Im Bereich der Mantelecken werden die Ansatzlappen 10 um ihre Diagonalen unter einer Verklebung gefalzt und um die Rilllinien 12 um 90° einwärts gebogen, bevor die auf der gegenüberliegenden Seite der jeweiligen Mantelecke vorgesehenen Ansatzlappen 11 um ihre Rilllinie 13 eingebogen und entlang einer Diagonalen um den gefalzten Ansatzlappen 10 gebogen werden, wie dies insbesondere der Fig. 6 entnommen werden kann. Dadurch werden in den Eckbereichen die über den Rand 14 der Umfangswände 6 und 7 vorstehenden Rastansätze 15 gebildet, die beim Aufsetzen einer baugleichen Steige in die Aussparungen 17 des Bodens 1 formschlüssig eingreifen. Die Ausnehmungen 16 im bodenseitigen Bereich der Umfangswände geben den hierfür erforderlichen Platz frei. Es zeigt sich somit, dass durch die in die Bodenaussparungen 17 eingreifenden Rastansätze 15 eine formschlüssige Verankerung der einzelnen Steigen in einem Steigenstapel erreicht wird. Die Abtragung der Auflasten auf die jeweils unteren Steigen erfolgt über die Umfangswände 6 und 7, auf deren oberen Rand 14 die oberen Steigen jeweils abgestützt werden, wie dies strichpunktiert in der Fig. 1 angedeutet ist.

Aufgrund der durch die einwärts gefalzten Randlaschen 8 verstärkten oberen Längsrandabschnitte können auch höhere Auflasten gefahrlos über die Umfangswände 6 und 7 der Steigen aufgenommen und abgetragen werden. Um eine sichere Abstützung der jeweils oberen Steigen auf den unteren Steigen sicherzustellen, auch wenn die Umfangswände 6, 7 durch den aufgenommenen Inhalt ausgebogen werden, können die einwärts gefalzten Randlaschen 8 gemäß der Fig. 7 eine verbreiterte Auflagefläche 20 bilden, indem die Randlaschen 8 über zwei Rilllinien 9 und 21 gefalzt werden, sodass sich zwischen diesen beiden Rilllinien 9 und 21 ein den Rand 14 bildender Steg als Auflagefläche 20 für die Steigen ergibt. Eine solche aufgesetzte Steige ist in der Fig. 7 strichpunktiert angedeutet. Man erkennt, dass sich die Umfangswand 7 mit dem anschließenden Boden 1 auf der Auflagefläche 20 des Randstegs abstützt, während der Rastansatz 15 aufgrund der durch die Mantelausnehmung 16 erreichten Freistellung unbehindert in die Bodenaussparung 17 eingreifen kann.

Zum maschinellen Falzen und Kleben der Randlaschen 8 ist es vorteilhaft, wenn die Auflagefläche 20 so gefalzt wird, dass sich die Randlasche 8 auch im Bereich der Auflagefläche 20 vollflächig an die jeweilige Umfangswand 6, 7 anlegt. Dies wird dann erreicht, wenn die Auflagefläche 20 um eine zusätzliche Rilllinie 22 so gefalzt wird, dass die beiden durch die zusätzliche Rilllinie 22 voneinander getrennten Abschnitte der Auflagefläche 20 zwischen den Rilllinien 9 und aneinander anliegen. In diesem Fall wird die Auflagefläche 20 erst bei einer entsprechenden Auflast um die Rilllinie 9 in die bodenparallele Arbeitsstellung auseinandergeklappt.

Um eine gute Abstützung der Auflagefläche 20 zu erreichen, können auch gemäß der Fig. 8 die beiden Rilllinien 9 und 21, zwischen denen sich die Auflagefläche 20 ergibt, einen der doppelten Dicke der Randlaschen 8 entsprechenden Mindestabstand voneinander aufweisen, sodass ein die Randlaschen 8 verlängernder Randabschnitt 23 um eine Falzlinie 24 einwärts gefalzt werden kann, um im Bereich des verstärkten Längsrandabschnitts eine dreifache Kartonlage zu erhalten.

Obwohl das Herstellen einer erfindungsgemäßen Steige aus voneinander gesonderten Zuschnitten 3, 4 für den Mantel 2 und den Boden 1 Fertigungsvorteile mit sich bringt, ist die Erfindung selbstverständlich nicht auf eine solche Ausführungsform beschränkt. Die Steige könnte auch aus einem in der Fig. 4 dargestellten Zuschnitt 25 gefertigt werden, der sowohl den Boden 1 als auch die Umfangswände 6 und 7 ausbildet. Die Ausbildung der Rastansätze 15 aus den sich über die Mantelecken gegenüberliegenden Ansatzlappen 10, 11, die um Rilllinien 12, 13 um 90° einwärts gebogen und miteinander verklebt werden, bleibt gleich, sodass auch die formschlüssige Verrastung der übereinander gestapelten Steigen mit Hilfe der in entsprechende Bodenaussparungen 17 eingreifenden Rastansätze 15 vorteilhaft genützt wird.

Gemäß dem Ausführungsbeispiel nach den Fig. 8 bis 11 werden die Rastansätze 15 durch lediglich auf einer Seite der Mantelecken vorgesehenen Ansatzlappen 26 der Umfangswände 6 gebildet. Die um eine Rilllinie 27 um 90° einwärts gebogenen Ansatzlappen 26 sind im der gegenüberliegenden Seite der Mantelecken zugekehrten Bereich mit Klebelaschen 28 versehen. Beim Aufrichten der Schachtel übergreifen die Umfangswände 7 die einwärts gebogenen Verbindungslaschen 29 der Umfangswände 6. Die Anordnung ist dabei so getroffen, dass die Umfangswände 7 zumindest auf einer Stirnseite der Schachtel im Bereich der Klebelaschen 28 Aussparungen 30 aufweisen, sodass die Klebelaschen 28 an der Außenseite der Verbindungslaschen 29 festgeklebt werden können und nicht gegenüber den Umfangswänden 7 vorstehen, wie dies den Fig. 10 bis 12 entnommen werden kann. Die Verbindungslaschen 29 bilden somit einen Teil der Umfangswände 7. Mit den Ansatzlappen 26, die an einer der beiden sich in einem Manteleck treffenden Umfangswände 6, 7 angeformt sind und über die Klebelasche 28 mit der anderen Umfangswand 7 verbunden werden, werden somit wiederum über den Rand 14 der Umfangswände 6, 7 vorstehende Rastansätze 15 gebildet, die in entsprechende Aussparungen 17 im Boden 1 aufgesetzter, baugleicher Steigen formschlüssig eingreifen.

## Patentansprüche

1. Steige in Form einer laschenverklebten Schachtel aus Karton mit einem Boden (1) und einem vom Boden (1) aufragenden Mantel (2), der durch zwischen den Mantelecken einwärts gefalzte Randlaschen (8) verstärkte, obere Längsrandabschnitte zur Abtragung der Auflast über die Umfangswände bildet und im Bereich der Mantelecken Rastansäze (15) aus Ansatzlappen (10, 11, 26) aufweist, die über den Rand (14) der verstärkten Längsrandabschnitte überstehen, wobei der Boden (1) im Bereich der Mantelecken mit an die Rastansätze (15) angepassten Aussparungen (17) versehen und der Mantel (2) im Bereich der Bodenaussparungen (17) in einer dem Überstand der Rastansätze (15) über den Rand (14) der verstärkten Längsrandabschnitte entsprechenden Tiefe ausgenommen ist, **dadurch gekennzeichnet, dass** die Ansatzlappen (10, 11, 26) um gegenüber dem Rand (14) der verstärkten Längsrandabschnitte jeweils nach außen versetzte Rilllinien (12, 13, 27) um 90° einwärts gebogen und mit der gegenüberliegenden Seite der Mantelecke verklebt sind, wobei entweder der Mantel (2) auf beiden Seiten der Mantelecken um 90° einwärts gebogene und miteinander verklebte Ansatzlappen (10, 11) aufweist oder die auf einer Seite der Mantelecken vorgesehenen Ansatzlappen (26) auf der der anderen Seite der Mantelecken zugekehrten Seite eine Klebelasche (28) aufweisen, und dass die Bodenaussparungen (17) an die Umrissform der durch die einwärts gebogenen Ansatzlappen (10, 11, 26) gebildeten Rastansätze (15) angepasst sind.

2. Steige nach Anspruch 1, **dadurch gekennzeichnet, dass** die Rilllinien (12, 13) der um 90° einwärts gebogenen Ansatzlappen (10, 11) jeweils gegeneinander versetzt sind.

3. Steige nach Anspruch 2, **dadurch gekennzeichnet, dass** die eine quadratische Grundform aufweisenden Ansatzlappen (10, 11) entlang einer Diagonale gefalzt sind.

4. Steige nach Anspruch 3, **dadurch gekennzeichnet, dass** einer der beiden miteinander verklebten Ansatzlappen (10, 11) um den gefalzten anderen Ansatzlappen (11, 10) gefalzt ist.

5. Steige nach Anspruch 1, **dadurch gekennzeichnet, dass** die Klebelasche (28) der Ansatzlappen (26) die Außenseite der Mantelecke übergreift.

6. Steige nach einem der Ansprüche 1 bis 5, **dadurch gekennzeichnet, dass** die durch die einwärts gefalzten Randlaschen (8) der verstärkten Längsrandabschnitte unter Ausbildung einer bodenparallelen Auflagefläche (20) um zwei Rilllinien (9, 21) gegen den Mantel (2) zurückgebogen sind.

7. Steige nach Anspruch 6, **dadurch gekennzeichnet, dass** die einwärts gefalzten Randlaschen (8) zwischen den beiden Rilllinien (9, 21) zur Ausbildung der Auflagefläche (20) eine zusätzliche Rilllinie (22) aufweisen.

8. Steige nach Anspruch 7, **dadurch gekennzeichnet, dass** die beiden Rilllinien (9, 21) zur Ausbildung einer bodenparallelen Auflagefläche (20) in einem der doppelten Dicke der Randlaschen (8) entsprechenden Abstand voneinander angeordnet sind und durch einen gegen den Mantel (2) einwärts gefalzten Randabschnitt (23) eine verdoppelte Laschendicke aufweisen.

9. Steige nach einem der Ansprüche 1 bis 8, **dadurch gekennzeichnet, dass** der Mantel (2) einen vom Boden (1) gesonderten Zuschnitt (3) bildet.

10. Steige nach Anspruch 9, **dadurch gekennzeichnet, dass** der Boden (1) sich bis zu den Randlaschen (8) der verstärkten Längsrandabschnitte des Mantelzuschnitts (3) erstreckende Klebelaschen (18) aufweist.

## Claims

1. Crate in the form of a flap-adhesively-bonded box consisting of cardboard having a bottom (1) and a shell (2) rising from the bottom (1), said shell forming upper longitudinal edge sections reinforced by means of edge flaps (8) folded inwards between the shell corners in order to dissipate the load via the circumferential walls and said shell having, in the region of the shell corners, latching attachments (15) consisting of attachment tabs (10, 11, 26) which protrude over the edge (14) of the reinforced longitudinal edge sections, wherein the bottom (1) is provided in the region of the shell corners with recesses (17) adapted to the latching attachments (15) and the shell (2) is recessed in the region of the bottom recesses (17) at a depth corresponding to the projection of the latching attachments (15) over the edge (14) of the reinforced longitudinal edge sections, **characterised in that** the attachment tabs (10, 11, 26) are each bent inwards by 90° about crease lines (12, 13, 27), outwardly offset in relation to the edge (14) of the reinforced longitudinal edge sections, and are adhesively bonded to the opposite side of the shell corner, wherein either the material (2) has, on both sides of the shell corners, attachment tabs (10, 11), which are bent inwards by 90° and are adhesively bonded to one another, or the attachment tabs (26) provided on one side of the shell corners have, on the side facing the other side of the shell corners, an adhesive flap (28), and **in that** the bottom recesses (17) are adapted to the outline shape of the latching attachments (15) formed by the inwardly bent attachment tabs (10, 11, 26).

2. Crate as claimed in claim 1, **characterised in that** the crease lines (12, 13) of the attachment tabs (10, 11) bent inwards by 90° are each offset with respect to one another.

3. Crate as claimed in claim 2, **characterised in that** the attachment tabs (10, 11) which have a square basic shape are folded along a diagonal.

4. Crate as claimed in claim 3, **characterised in that** one of the two attachment tabs (10, 11) which are adhesively bonded to one another is folded about the folded other attachment tab (11, 10).

5. Crate as claimed in claim 1, **characterised in that** the adhesive flap (28) of the attachment tabs (26) engages over the outer side of the shell corner.

6. Crate as claimed in any one of claims 1 to 5, **characterised in that** the inwardly folded edge flaps (8) of the reinforced longitudinal edge sections are bent back towards the shell (2) about two crease lines (9, 21) while forming a bottom-parallel support surface (20).

7. Crate as claimed in claim 6, **characterised in that** the inwardly folded edge flaps (8) between the two crease lines (9, 21) for forming the support surface (20) have an additional crease line (22).

8. Crate as claimed in claim 7, **characterised in that** the two crease lines (9, 21) for forming a bottom-parallel support surface (20) are arranged at a spaced interval from one another corresponding to twice the thickness of the edge flaps (8) and have a double flap thickness by reason of an edge section (23) which is folded inwards towards the shell (2).

9. Crate as claimed in any one of claims 1 to 8, **characterised in that** the shell (2) forms a blank (3) separate from the bottom (1).

10. Crate as claimed in claim 9, **characterised in that** the bottom (1) has adhesive flaps (18) extending to the edge flaps (8) of the reinforced longitudinal edge sections of the shell blank (3).

## Revendications

1. Cageot se présentant sous la forme d'une boîte en carton à rabats de fixation collés, qui comprend un fond (1) et une enveloppe (2) qui fait saillie à partir du fond (1) et qui forme des sections supérieures de bord longitudinal renforcées par des rabats marginaux (8) pliés vers l'intérieur entre les coins de l'enveloppe pour retirer la charge sur les parois périphériques et comporte, dans la zone des coins de l'enveloppe, des saisies d'encliquetage (15) depuis des pattes (10, 11, 26) qui dépassent au-dessus du bord (14) des sections de bord longitudinal renforcées, le fond (1) étant pourvu, dans la zone des coins de l'enveloppe, d'évidements (17) adaptés au niveau des saillies d'encliquetage (15) et l'enveloppe (20) étant évidée dans la zone des évidements (17) du fond dans une profondeur correspondant à la projection des saillies d'encliquetage (15) sur le bord (14) des sections de bord longitudinal renforcées, **caractérisé en ce que** les pattes (10, 11, 26) sont pliées de 90° vers l'intérieur autour de lignes de rainurage (12, 13, 27) respectivement décalées vers l'extérieur par rapport au bord (14) des sections de bord longitudinal renforcées et collées à la face opposée du coin de l'enveloppe, soit l'enveloppe (2) comprenant sur les deux côtés des coins de l'enveloppe des pattes (10, 11) collées ensemble et pliées de 90° vers l'intérieur, soit les pattes (26) prévues sur un coté des coins de l'enveloppe comprenant sur le côté orienté vers l'autre côté des coins de l'enveloppe une patte de collage (28), et **en ce que** les évidements (17) du fond sont adaptés à la forme de contour des saillies d'encliquetage (15) formées par les pattes (10, 11, 26) pliées vers l'intérieur.

2. Cageot selon la revendication 1, **caractérisé en ce que** les lignes de rainurage (12, 13) des pattes (10, 11) pliées vers l'intérieur de 90° sont respectivement décalées les unes par rapport aux autres.

3. Cageot selon la revendication 2, **caractérisé en ce que** les pattes (10, 11) présentant une forme de base quadratique sont pliées le long d'une diagonale.

4. Cageot selon la revendication 3, **caractérisé en ce qu'**une des deux pattes (10, 11) collées ensemble est pliée autour de l'autre patte (11, 10) pliée.

5. Cageot selon la revendication 1, **caractérisé en ce que** la patte de collage (28) des pattes (26) est en prise sur le côté extérieur du coin de l'enveloppe.

6. Cageot selon l'une des revendications 1 à 5, **caractérisé en ce que** les rabats marginaux (8), pliés à l'intérieur, des sections de bord longitudinal renforcées, sont pliés en arrière en formant une face de contact (20) parallèle au fond autour de deux lignes de rainurage (9, 21) contre l'enveloppe (2).

7. Cageot selon la revendication 6, **caractérisé en ce que** les rabats marginaux (8), pliés à l'intérieur, comportent entre les deux lignes de rainurage (9, 21) une ligne de rainurage (22) supplémentaire pour former la face de contact (20).

8. Cageot selon la revendication 7, **caractérisé en ce que** les deux lignes de rainurage (9, 21) sont disposées, pour former une face de contact (20) parallèle au fond, dans un espacement correspondant à l'épaisseur double des rabats marginaux (8) l'une de l'autre et comportent une épaisseur de patte doublées de par une section de bord (23) pliés vers l'intérieur contre l'enveloppe (2).

9. Cageot selon l'une des précédentes revendications 1 à 8, **caractérisé en ce que** l'enveloppe (2) forme une découpe (3) séparée du fond (1).

10. Cageot selon la revendication 9, **caractérisé en ce que** le fond (1) comporte des pattes de collage (18) s'étendant jusqu'aux rabats marginaux des sections de bord longitudinal renforcées de la découpe (3) de l'enveloppe.
